# EUROPÄISCHE PATENTSCHRIFT

(11) **EP 1 697 592 B1**
(45) Veröffentlichungstag und Bekanntmachung des Hinweises auf die Patenterteilung: **11.04.2007**
(21) Anmeldenummer: 04797942.2
(22) Anmeldetag: 17.11.2004
(51) Int. Cl.: E01B 11/02

(54) **NOTLASCHENVERBINDER**
EMERGENCY FISH-PLATE
CLISSE DE SECOURS

(30) Priorität: 29.11.2003 DE 20318515 U
(43) Veröffentlichungstag der Anmeldung: 06.09.2006
(73) Patentinhaber: Robel Bahnbaumaschinen GmbH, 83395 Freilassing (DE)
(72) Erfinder: WIDLROITHER, Otto, 83395 Freilassing (DE)
(86) Internationale Anmeldenummer: PCT/EP2004/013008
(87) Internationale Veröffentlichungsnummer: WO 2005/052258

(56) Entgegenhaltungen:
- DE-U1- 9 302 995
- DE-U1- 29 701 396

## Beschreibung

Die Erfindung betrifft einen Notlaschenverbinder zur Herstellung einer temporären Verbindung zweier aufeinanderfolgender Schienen eines Gleises, insbesondere zur Herstellung eines schwebenden Stumpfstoßes, bestehend aus jeweils einem auf jeder Seite der entsprechenden Schiene anbringbaren Klemmstück und die beiden Klemmstücke verbindenden Spannschrauben mit jeweils einer Schraubenmutter und einer dieser zugeordneten, am Klemmstück befestigten und zu diesem verstellbaren Sicherungsklappe zur formschlüssigen Verdrehsicherung der Schraubenmutter.

Durch DE 29 52 734 C2 ist bereits ein Notlaschenverbinder zur Herstellung einer kurzzeitigen Verbindung zweier aufeinanderfolgender Schienen eines Gleises bekannt. Dieser Notlaschenverbinder setzt sich aus zwei miteinander verschraubbaren, in Gleisquerrichtung einander gegenüberliegenden Klemmstücken zusammen, mit deren Hilfe Verbindungslaschen an zwei stumpf aneinanderstoßende Schienenenden angepresst werden. Es ist darüber hinaus auch bekannt, zur Verdrehsicherung einer Schraubenmutter der die beiden Klemmstücke verbindenden Spannschraube eine sogenannte Fallklappe vorzusehen. Diese in einer Ausnehmung des Klemmstückes höhenverstellbar gelagerte Fallklappe hat jedoch den Nachteil einer Klemmneigung, so dass die Lösung der Schraubenmutter bzw. ordnungsgemäße Verdrehsicherung vielfach erschwert wird.

Außerdem ist durch DE 93 02 995 U1 ein derartiger Notlaschenverbinder bekannt, bei dem eine Sicherungsklappe zur formschlüssigen Verdrehsicherung der Schraubenmutter um eine in Schienenlängsrichtung verlaufende Achse verschwenkbar am Klemmstück befestigt ist. Derartige Sicherungsklappen können sich jedoch unter dem Einfluss von Vibrationen von der Schraubenmutter lösen und damit die Verdrehsicherung in Frage stellen.

Der Erfindung liegt nun die Aufgabe zugrunde, einen Notlaschenverbinder der eingangs genannten Art mit einer einfach zu bedienenden und zuverlässig wirksamen Verdrehsicherung auszustatten.

Diese Aufgabe wird mit einem gattungsgemäßen Notlaschenverbinder durch folgende Merkmale gelöst:
a) beide Schraubenmuttern der Spannschrauben sind demselben Klemmstück zugeordnet, auf dem sich die Sicherungsklappe befindet,
b) die Sicherungsklappe weist ein Langloch auf, in dem sich eine Klappenschraube zur Fixierung der Sicherungsklappe auf dem Klemmstück befindet,
c) die Sicherungsklappe weist zwei Sicherungsausnehmungen auf, mit denen jeweils eine Schraubenmutter zu deren Verdrehsicherung teilweise umschließbar ist.

Eine derartige Sicherungsklappe ist sehr einfach und fehlerfrei zu bedienen und kann insbesondere auch mit dem selben Schraubenschlüssel angezogen werden wie die Schraubenmuttern der Spannschrauben. Die Verschiebbarkeit innerhalb eines Langloches eignet sich besonders für den rauen Einsatz des Notlaschenverbinders, da keine vom Klemmstück abstehende Teile vorhanden sind und damit deren Beschädigung vermieden wird.

Weitere vorteilhafte Ausgestaltungen der Erfindung sind in den Unteransprüchen und Zeichnungen erläutert.

Im folgenden wird die Erfindung an hand in der Zeichnung dargestellter Ausführungsbeispiele näher beschrieben,

Es zeigen:
Fig. 1 und 3 einen aus zwei Klemmstücken gebildeten Notlaschenverbinder im Querschnitt, und
Fig. 2 eine Ansicht normal zu Schienenlängsrichtung.

Der in den Fig. 1 bis 3 dargestellte Notlaschenverbinder 1 besteht aus zwei jeweils an einer Seite einer Schiene 2 positionierten Klemmstücken 3, die je eine in Schienenlängsrichtung verlaufende Schienenlasche 4 kontaktieren. Die beiden Klemmstücke 3 sind durch zwei unterhalb eines Schienenfußes 5 angeordnete, parallel zueinander verlaufende Spannschrauben 6 miteinander verbunden und durch Schraubenmuttern 7 zueinander verspannbar.

Für eine formschlüssige Verdrehsicherung der beiden Schraubenmuttern 7 ist eine Sicherungsklappe 8 vorgesehen, die durch eine Klappenschraube 9 mit jenem Klemmstück 3 verbunden ist, der auch die beiden Schraubenmuttern 7 zugeordnet sind. Die Sicherungsklappe 8 weist zur Aufnahme der Klappenschraube 9 ein Langloch 10 sowie zwei Sicherungsausnehmungen 11 auf. Mit diesen wird jeweils eine der beiden Schraubenmuttern 7 zur Verdrehsicherung teilweise umschlossen.

Die Sicherungsklappe 8 weist an parallel zum Langloch 10 verlaufenden Längsseiten 14 je eine Klappenausnehmung 12 und das der Sicherungsklappe 8 zugeordnete Klemmstück 3 je eine erste Nocke 13 auf. Diese kommt in einer - in Fig. 1 und 2 dargestellten - Sicherungsposition der Sicherungsklappe 8 in der jeweiligen Klappenausnehmung 12 zu liegen, wodurch selbst bei gelockerter Klappenschraube 9 eine Verschiebung entlang des Langloches 10 blockiert wird.

Die Sicherungsklappe 8 weist eine in deren Verschieberichtung 15 von der ersten Nocke 13 distanzierte zweite Nocke 16 auf, die in einer - in Fig. 3 ersichtlichen - Arbeitsposition der Sicherungsklappe 8 in deren Klappenausnehmung 12 zu liegen kommt. Damit wird die Sicherungsklappe 8 in dieser angehobenen Position fixiert und ermöglicht ein problemloses Verdrehen der beiden Schraubenmuttern 7. Die beiden Nocken 13,16 und die Klappenausnehmungen 12 sind symmetrisch in bezug auf eine Symmetrielinie 17 des Langloches 10 angeordnet. Die Schlüsselweite der Klappenschraube 9 ist in vorteilhafter Weise identisch mit jener der beiden Schraubenmuttern 7.

In der Sicherungsposition befindet sich die Sicherungsklappe 8 in ihrer unteren, in Fig. 1 und 2 ersichtlichen Lage, wobei die Klappenschraube 9 mit einem bestimmten Anzugsmoment angezogen ist. Dabei befinden sich die Schraubenmuttern 7 zur Verdrehsicherung in der jeweiligen Sicherungsausnehmung 11. Gleichzeitig kommen auch die beiden ersten Nocken 13 in der jeweiligen Klappenausnehmung 12 zu liegen. Damit kann selbst bei etwas gelockerter Klappenschraube 9 ein Verschieben der Sicherungsklappe 8 ausgeschlossen werden. Zur Aufhebung der Verdrehsicherung wird die Klappenschraube 9 gelockert und die Sicherungsklappe 8 unter geringfügiger Distanzierung von der Schiene 2 in die Arbeitsposition (Fig. 3) hochgehoben, wobei die Klappenausnehmungen 12 in den beiden zweiten Nocken 16 einrasten. Da sich beide Schraubenmuttern 7 und die Klappenschraube 9 auf einer Seite des Notlaschenverbinders 1 befinden, ist ein vereinfachter Arbeitsvorgang gegeben.

## Patentansprüche

1. Notlaschenverbinder zur Herstellung einer temporären Verbindung zweier aufeinanderfolgender Schienen (2) eines Gleises, insbesondere zur Herstellung eines schwebenden Stumpfstoßes, bestehend aus jeweils einem auf jeder Seite der entsprechenden Schiene anbringbaren Klemmstück (3) und die beiden Klemmstücke (3) verbindenden Spannschrauben (6) mit jeweils einer Schraubenmutter (7) und einer dieser zugeordneten, am Klemmstück (3) befestigten und zu diesem verstellbaren Sicherungsklappe (8) zur formschlüssigen Verdrehsicherung der Schraubenmutter (7), **gekennzeichnet durch** folgende Merkmale:
a) beide Schraubenmuttern (7) der Spannschrauben (6) sind demselben Klemmstück (3) zugeordnet, auf dem sich die Sicherungsklappe (8) befindet,
b) die Sicherungsklappe (8) weist ein Langloch (10) auf, in dem sich eine Klappenschraube (9) zur Fixierung der Sicherungsklappe (8) auf dem Klemmstück (3) befindet,
c) die Sicherungsklappe (8) weist zwei Sicherungsausnehmungen (11) auf, mit denen jeweils eine Schraubenmutter (7) zu deren Verdrehsicherung teilweise umschließbar ist.

2. Notlaschenverbinder nach Anspruch 1, **dadurch gekennzeichnet, dass** die Sicherungsklappe (8) wenigstens an einer parallel zum Langloch (10) verlaufenden Längsseite (14) eine Klappenausnehmung (12) und das der Sicherungsklappe (8) zugeordnete Klemmstück (3) eine erste Nocke (13) aufweist, die in einer Sicherungsposition der Sicherungsklappe (8) in der Klappenausnehmung (12) zu liegen kommt.

3. Notlaschenverbinder nach Anspruch 1 oder 2, **dadurch gekennzeichnet, dass** die Sicherungsklappe (8) eine in deren Verschieberichtung (15) von der ersten Nocke (13) distanzierte zweite Nocke (16) aufweist, die in einer Arbeitsposition der Sicherungsklappe (8) in deren Klappenausnehmung (12) zu liegen kommt.

4. Notlaschenverbinder nach einem der Ansprüche 1,2 oder 3, **dadurch gekennzeichnet, dass** die beiden Nocken (13,16) und die Klappenausnehmungen (12) symmetrisch in bezug auf eine Symmetrielinie (17) des Langloches (10) angeordnet sind.

5. Notlaschenverbinder nach einem der Ansprüche 1 bis 4, **dadurch gekennzeichnet, dass** die Schlüsselweite der Klappenschraube (9) identisch ist mit jener der beiden Schraubenmuttern (7).

## Claims

1. An emergency fish-plate connector for creating a temporary connection of two successive rails (2) of a track, in particular for creating a floating butt joint, consisting of a respective clamping piece (3) attachable on either side of the corresponding rail and tightening bolts (6), having a respective screw nut (7), which connect the two clamping pieces (3), and a securing flap (8) associated with the screw nut (7) for form-locking torsional safeguarding thereof, the securing flap (8) being fastened to the clamping piece (3) and adjustable with respect thereto, **characterized by** the following features:
a) both screw nuts (7) of the tightening bolts (6) are associated with the same clamping piece (3) on which the securing flap (8) is located,
b) the securing flap (8) comprises an oblong hole (10) in which a flap screw (9) for fixing the securing flap (8) to the clamping piece (3) is located,
c) the securing flap (8) comprises two securing recesses (11) by means of which a respective screw nut (7) may be partially enclosed for torsional safeguarding thereof.

2. An emergency fish-plate connector according to claim 1, **characterized in that** the securing flap (8) comprises a flap recess (12) on at least one longitudinal side (14) extending parallel to the oblong hole (10), and the clamping piece (3) associated with the securing flap (8) comprises a first cam (13) which comes to lie in the flap recess (12) when the securing flap (8) is in a securing position.

3. An emergency fish-plate connector according to claim 1 or 2, **characterized in that** the securing flap (8) comprises a second cam (16), spaced from the first cam (13) in the displacement direction (15) of the securing flap (8), which comes to lie in the flap recess (12) of the securing flap (8) when the latter is in an operating position.

4. An emergency fish-plate connector according to one of claims 1, 2 or 3, **characterized in that** the two cams (13,16) and the flap recesses (12) are arranged symmetrically with regard to a line of symmetry (17) of the oblong hole (10).

5. An emergency fish-plate connector according to one of claims 1 to 4, **characterized in that** the width over flats of the flap screw (9) is identical to that of the two screw nuts (7).

## Revendications

1. Eclisse de secours pour la création d'une connexion temporaire de deux rails (2) successifs d'une voie, notamment pour la création d'un aboutage flottant, constituée à chaque fois d'une pièce de serrage (3) pouvant être montée de chaque côté du rail correspondant et de vis de serrage (6) connectant les deux pièces de serrage (3), avec à chaque fois un écrou fileté (7) et un volet de fixation (8) associé à celui-ci, fixé sur la pièce de serrage (3) et déplaçable par rapport à celle-ci, pour la fixation en rotation par coopération de forme de l'écrou fileté (7),
**caractérisée par les caractéristiques suivantes :**
a) les deux écrous filetés (7) des vis de serrage (6) sont associés à la même pièce de serrage (3) sur laquelle se trouve le volet de fixation (8),
b) le volet de fixation (8) présente un trou oblong (10) dans lequel se trouve une vis de volet (9) pour la fixation du volet de fixation (8) sur la pièce de serrage (3),
c) le volet de fixation (8) présente deux évidements de fixation (11) qui peuvent entourer à chaque fois partiellement un écrou fileté (7) en vue de sa fixation en rotation.

2. Eclisse de secours selon la revendication 1, **caractérisée en ce que** le volet de fixation (8) présente au moins sur un côté longitudinal (14) s'étendant parallèlement au trou oblong (10) un évidement de volet (12), et la pièce de serrage (3) associée au volet de fixation (8) présente une première came (13) qui vient s'appliquer dans une position de fixation du volet de fixation (8) dans l'évidement de volet (12).

3. Eclisse de secours selon la revendication 1 ou 2, **caractérisée en ce que** le volet de fixation (8) présente une deuxième came (16) espacée de la première came (13) dans sa direction de déplacement (15), laquelle vient s'appliquer dans une position de travail du volet de fixation (8) dans son évidement de volet (12).

4. Eclisse de secours selon l'une quelconque des revendications 1, 2 ou 3, **caractérisée en ce que** les deux cames (13, 16) et les évidements de volet (12) sont disposés symétriquement par rapport à un axe de symétrie (17) du trou oblong (10).

5. Eclisse de secours selon l'une quelconque des revendications 1 à 4, **caractérisée en ce que** la dimension de clé de la vis de volet (9) est identique à celle des deux écrous filetés (7).
